# EUROPÄISCHE PATENTSCHRIFT

(11) **EP 4 143 396 B1**
(45) Veröffentlichungstag und Bekanntmachung des Hinweises auf die Patenterteilung: **03.06.2026**
(21) Anmeldenummer: 20726702.2
(22) Anmeldetag: 29.04.2020
(51) Int. Cl.: E04B 5/08, E04B 5/48, E04B 1/32, E04B 1/61, E04B 5/10

(54) **KOMPLEXE BAUWERKSTRAGSTRUKTUREN**
COMPLEX CONSTRUCTION-SUPPORTING STRUCTURES
STRUCTURES DE SUPPORT DE CONSTRUCTION COMPLEXES

(43) Veröffentlichungstag der Anmeldung: 08.03.2023
(73) Patentinhaber: Heidenreich, Bernd, 16230 Chorin (DE)
(72) Erfinder: Heidenreich, Bernd, 16230 Chorin (DE)
(74) Vertreter: Haschick, Gerald
(86) Internationale Anmeldenummer: PCT/EP2020/025197
(87) Internationale Veröffentlichungsnummer: WO 2021/219189

(56) Entgegenhaltungen:
- EP-A1- 0 379 383
- EP-A1- 2 351 479
- WO-A1-2014/195559
- AU-A- 7 846 881
- DE-A1- 102017 001 551
- DE-A1- 2 109 088
- ES-A1- 2 289 892
- GB-A- 2 329 649
- US-A1- 2003 164 132
- US-A1- 2003 177 679
- US-A1- 2020 029 508

## Beschreibung

Die Erfindung betrifft eine Weiterentwicklung eines aus der PCT/EP2018/000066 bekannten, zweischaligen Flächentragwerksmoduls, bei dem aus einzelnen, zusammengesetzten Modulen zweischalige Flächentragwerke in Form von Primärschalentragwerken gebildet werden, die in der weiteren Beschreibung verkürzt als Primärschalentragwerke bezeichnet werden und die infolge der Weiterentwicklung zu komplexen Bauwerkstragstrukturen zusammengefügt werden können.

Aus der CN 102174858 ist ein vorgefertigtes Gebäudesystem mit Stahl-Gitterstruktur bestehend aus Wandplatten, Deckenplatten und tragenden Stützen bekannt, welches spezielle Aufbauten der Bauteile und Anschlusslösungen zwischen den Bauteilen aufweist.

Die DE 3 415 344 A1 beschreibt ein Schnellbaugerippe, insbesondere aus Stahl, als tragende Konstruktion für Decken- und Wandplatten eines Gebäudes. Diese Lösung ist bekannt als Skelettbau, welcher hier mit speziellen Anschlusslösungen der Stabbauteile (Stützen, Riegel) zur schnellen Montage der Skelette ausgestattet ist.

Aus der EP 1 609 924 A1 sind umgedrehte Stahlbetonkassettendecken mit gekreuzten Rippen in 3 Ebenen bekannt. Dabei wird die untere Ebene 1 aus einer Stahlbetonplatte, die Ebene 2 aus Rippen und Aussparungen und die Ebene 3 aus auf Kreuzungspunkten der Rippen aufliegenden Platten/Fliesen mit Aufständerung zur Verteilung von klimatisierter Luft oder Installationsleitungen gebildet. Dabei liegen die Deckenelemente an ihren Ecken auf Stützen auf und werden durch spezielle Vorrichtungen miteinander verbunden.

Die GB 1,175,711 beschreibt gekreuzte, parallelgurtige Fachwerkträger für Decken- und Dachkonstruktionen, vorgesehen als Unterstützungskonstruktion.

Bekannt sind aus der US 2009/0282766 A1 vorgefertigte Gittersektionen aus gekreuzten Biegestäben, aufgelegt auf parallel verlaufende, ebene, parallelgurtige Fachwerkträger aus gleichen oder ähnlichen Profilen wie die Gittersektionen. Die Fachwerkträger liegen dabei auf Haupttragelementen des Gebäudes (Träger, Wände) auf und die Gitterwaben werden durch abnehmbare Platten abgedeckt. Aus diesem System gebildete Unterdecken werden an den ebenen Fachwerkträgern oder an Haupttragelementen des Gebäudes abgehängt, damit wird eine annähernd vollflächige Zugänglichkeit zum Zwischenraum zwischen aufliegender Gitterdecke und abgehängter Unterdecke erreicht.

Nachteilig bei allen diesen bekannten Lösungen ist, dass kein Zusammenwirken beabstandeter Flächenelemente hinsichtlich der Plattentragwirkung erreicht wird und es sich um verhältnismäßig schwere Lösungen handelt. Außerdem können die flächigen Tragelemente nicht zu räumlichen, komplexen Bauwerkstragstrukturen, bei denen alle Bauteile, die einen Beitrag zur Gesamttragwirkung leisten können, zusammengefügt werden.

Aus der PCT/EP2018/000066 ist ein Flächentragwerksmodul bekannt, dass grundsätzlich aus zwei Sekundärschalen 1, Eckwinkeln 2 und den statisch notwendigen Diagonalen 3 besteht und mit dem nachhaltig - infolge der Wiederverwendbarkeit der Module - flexibel und mit hohem Vorfertigungsgrad Primärschalentragwerke mit lösbaren Verbindungen zusammengefügt werden können, die neben ihrer statischen Funktion auch zur tempörären oder ständigen, mobilen Aufbewahrung von Möbeln, Ausrüstungen oder Staucontainern nutzbar sind.

Heute mehr und mehr auftretende Probleme beim Neubau von Gebäuden werden verursacht durch schlechte, uneinheitliche Baugrundverhältnisse, steigende Meer- oder Grundwasserspiegel und Erdbeben.

Die bisher üblichen Bauverfahren und Bauumsetzungen realisieren nachteiligerweise die erforderlichen Eigenschaften von Bauwerken, welche durch die vorstehend benannten Anforderungen gestellt werden, nicht oder nur unzureichend.

Aufgabe der erfindungsgemäßen Lösung ist es deshalb, eine Lösung dieser Probleme vorzuschlagen welche die Nachteile des bekannten Standes der Technik behebt sowie die Anwendungsgrenzen üblicher Tragstrukturen erweitert.

Diese Aufgabe wird gelöst durch die erfindungsgemäßen komplexen Bauwerkstragstrukturer nach Anspruch 1 welche es durch ihre extrem hohe Gesamtstabilität und lokale Steifigkeit sowie - vor allem bei entsprechender Materialwahl - ihr sehr geringes Gewicht ermöglicht, einen Beitrag zur Lösung der aktuellen Probleme wie schlechte, uneinheitliche Baugrundverhältnisse, steigende Meer- oder Grundwasserspiegel und Erdbeben zu leisten sowie die derzeitigen Anwendungsgrenzen üblicher Tragwerksstrukturen deutlich zu erweitern.

Die hier vorliegende erfinderische eigenständige Lösung beschreibt ein modifiziertes zweischalig ausgeführtes Flächentragwerksmodul, mit dem aus einzelnen zusammengesetzten Flächentragwerksmodulen dieser Art zweischalige Flächentragwerke in Form von Primärschalentragwerken zu bilden sind, die wiederum zuzüglich eventuell ergänzender Bauteile wie ebene Fachwerke 9 zu komplexen Bauwerkstragstrukturen zusammengefügt werden. Dies soll anhand der Figuren 1 bis 3 näher erläutert werden.

Dabei zeigt
- Figur 1:: Beispiel eines modifizierten Flächentragwerksmoduls mit Detail des Diagonalenanschlusses,
- Figur 2:: Ausschnitt aus einem ebenen Primärschalentragwerk mit Verbindungsplatten,
- Figur 3:: Ausschnitt aus einer räumlichen, komplexen Bauwerkstragstruktur mit Detail eines orthogonalen Modulanschlusses.

Mit zweischalig ausgeführten Flächentragwerksmodulen, bestehend aus zwei Sekundärschalenelementen 1, die das Flächentragwerksmodul an zwei gegenüberliegenden Seiten begrenzen und statisch notwendigen Füllstäben, zu denen die Eckwinkel 2 und die Diagonalen 3 gehören, werden zweischalige Flächenträagwerke in Form von Primärschalentragwerken mit zweiachsiger Fachwerktragwirkung und Scheibentragwirkung zusammengefügt. Durch Modifikation der Ausführung der Anschlusslösungen in den Ecken der Flächentragwerksmodule wird die Bildung komplexer Bauwerkstragstrukturen ermöglicht, die mit einfachen Mitteln ein räumliches Zusammenwirken unterschiedlicher Bauteile wie z.B. der Decken und Wände eines Gebäudes realisieren.

Als einfaches Beispiel kann genannt werden, dass übereinander liegende Geschossdecken als Primärschalentragwerke aus den bekannten Flächentragwerksmodulen gleichsam als Flansche von übergroßen Doppel-T-Trägern funktionieren wobei Wände gebildet sind aus ebenen Fachwerken 9 oder ebenfalls aus Primärschalentragwerken oder deren Kombination die Aufgabe der Stege übernehmen.

Erfindungsgemäß sind also durch die Herstellung der komplexen. Bauwerkstragstrukturen unregelmäßige Bauwerksstrukturen möglich, in denen alle Hauptbauteile unabhängig von ihrer Ausrichtung und Lage und auch über mehrere Geschosse, bei denen dies zweckmäßig ist, an der Ableitung der Lasten beteiligt werden und so eine hohe Effizienz der Tragstruktur entsteht. Damit sind ohne zusätzlichen Aufwand sehr große freie Stützweiten ausführbar. Daraus ergeben sich Möglichkeiten, die mit herkömmlichen Bauweisen und -verfahren nur mit sehr großem Aufwand realisierbar wären. Dazu gehört z.B. das vollständige Überbauen von vörhaändenen Gebäuden ohne deren Nutzung einzuschränken oder zu unterbrechen. Ebenso ist es denkbar, Straßen oder kleine Täler zu überbauen oder Gebäude aufzuständem, um die Bereiche unterhalb der Gebäude anderweitig zu nutzen. Für die in Ballungsräumen oft gewünschte Verdichtung der Bausubstanz ist eine perfekte Möglichkeit geschaffen.

Erfindungsgemäß wird bei Gebäuden mit Decken aus Primärschalentragwerken und gleichzeitiger, zumindest teilweiser Verwendung dieser Primärschalentragwerke als Wände in zweckmäßigen Dicken einfach die Möglichkeit geschaffen Installations- oder Verwahrräume im gesamten Gebäude zu schaffen und miteinander zu verbinden und Verwahrcontainer auch zum Transport von Dingen oder Personen durch das gesamte Gebäude und später darüber hinaus zu nutzen. Dazu müssen die Container auch orthogonal durch die zweischaligen Primärschalentragwerke bewegt werden. Für die Zugänglichkeit mehrerer Ebenen sind erfindungsgemäß teilweise die Sekundärschalen durch umlaufende Rahmen 4 ersetzt.

Die zweischalig ausgeführten Flächenträgwerksmodule werden modifiziert, indem an den Modulecken die Anschlüsse an benachbarte Module nicht nur in beiden schalenparallelen Richtungen, sondern auch in dazu orthogonaler Richtung hergestellt werden. Dies wird dadurch realisiert, dass an den Außenseiten der Verbindungstasehen die nach Stand der Technik verwendeten Flachstäbe durch Winkelprotite ersetzt werden, deren zusätzlicher Schenkel jeweils an der Modulaußenseite schalenparallel angeordnet ist.

Mit entsprechenden Bohrungen in den bei z.B. Deckennutzung horizontal liegenden Winkelschenkeln können dann ebene Fachwerke 9, die ebenfalls aus gleichartigen, vorgefertigten Elementen bestehen oder Primärschalentragwerke aus zweischalig ausgeführten Flächentragwerksmodulen einfach und lösbar angeschlossen werden.

Ebenso kann auch die Übertragung der Längskräfte in den Sekundärschalenebenen sowie der Querkräfte durch parallel zu und außerhalb der Sekundärschalen in den Knoten der Tragstruktur aufliegende Verbindungsplatten 5 zweckmäßiger Form und Größe und mit korrespondierenden Bohrungen 5.1 mit Schrauben einschließlich Scheiben und Muttern 5.2 erfolgen, wodurch die Montage der Tragstrukturen deutlich vereinfacht wird.

Anzahl und Anordnung der Schrauben 5.2 können dabei variieren. Im einfachsten Fall reicht eine Schraube 5.2 pro Modulecke aus. In den Zeichnungen sind drei Schrauben 5.2 pro Modulecke dargestellt, wobei die beiden randnahen Schrauben auch mit den später beschriebenen, zusätzlichen Bohrungen 6 in den Eckwinkeln 2 korrespondieren können. Bei Nutzung derartiger Verbindungsplatten 5 und separatem Anschluss der Diagonalen 3, wodurch die Montage noch weiter vereinfacht wird, kann auch auf die Verbindungstaschen oder Verbindungslaschen, welche noch der Stand der Technik vorschlägt, verzichtet werden.

Die hier zugehörigen Figuren 1 bis 3 beziehen sich auf diese exemplarische Anschlusslösung in den Modulecken. Die Verbindung zwischen orthogonal angeordneten Modulen wird durch entsprechend ergänzte Verbindungsplatten 5.3 realisiert,

Beschrieben und dargestellt werden hier nur Möglichkeiten von Anschlusslösungen.

In Abhängigkeit von den jetzt gewählten oder später neu entwickelten Materialien für die Module können andere Anschlussdetaillösungen zweckmäßig sein. Die erforderlichen Diagonalen werden separat mit Hilfe von kurzen Zylinderstiften 7 an den Enden der Eckwinkel 2 kurz vor der jeweiligen inneren Oberfläche der Sekundärschalen 1 befestigt.

Zur Fixierung der Diagonalen 3, die mit ihren Bohrungen über die Zylinderstifte 7 geschoben werden, kann eine Mutter auf einem Teilgewinde (nicht dargestellt) oder ein Splint 7.1 in entsprechender Bohrung genutzt werden.

Bei dieser Art der separaten Befestigung kann die Diagonale 3 im Bedarfsfall auch sehr einfach durch einen geschlossenen Rahmen ersetzt werden, wenn die Diagonalen 3 besondere Nutzungen behindern. Zur einfachen, ggf. erforderlichen Verstärkung des Verbindungsplattenanschlusses zur Übertragung der Längskräfte in Sekundärschalenebene sowie der Querkräfte erscheint es zweckmäßig, in den senkrecht zur Schalenebene verlaufenden Eckwinkeln 2 in unmittelbarer Nähe derer beiden Enden und so weit wie nötig jeweils in Richtung der Stabmitte versetzt, neben den Diagonalenanschlüssen 7, 7.1 zusätzliche Bohrungen 6 vorzusehen.

Diese Bohrungen 6 können, wie zuvor erwähnt, auch zum orthogonalen Decke-Wand-Anschluss ganz oder zusätzlich genutzt werden, wenn in der Sekundärschale 1 des orthogonal anzuschließenden Moduls entsprechende Bohrungen 5.1 vorgesehen sind oder zusätzlich ausgeführt werden.

Die Sekundärschalen 1 können auch, um die Erhabenheit des Verbindungsplattenanschlusses (5, 5.1, 5.2) auszugleichen, im Bereich der Fläche der anschließenden Verbindungsplatten 5 um deren Dicke (zuzüglich der Schraubenköpfe oder Muttern, wenn keine Senkschrauben verwendet werden) dünner ausgeführt werden 8. Die dann ggf. verbleibenden Vertiefungen auf den Verbindungsplatten 5 im Bereich außerhalb der Schraubenköpfe oder Muttern werden mit zweckmäßigen Materialien verfüllt oder vergossen.

Da angestrebt wird, die Flächentragwerksmodule und die ergänzenden Bauteile in möglichst großer Anzahl jeweils identisch herzustellen, erscheint auch die Entwicklung von Montagerobotern einfach und vielversprechend.

Innerhalb der komplexen Bauwerkstragstrukturen ist auch die teilweise Verwendung von herkömmlichen Bauteilen wie Deckenplatten und Wandscheiben aus z.B. bewehrtem Beton möglich.

Des Weiteren wird vorgeschlagen, parallel zu den Sekundärschalen 1 und in deren Flächengröße eine jeweils zweite Plattenebene mit zweckmäßigem Abstand zur Sekundärschale 1 jeweils außen aufzuständern bzw. zu befestigen. Diese kann aus einer oder mehreren Teilplatten bestehen.

Diese zusätzlichen Platten sollten möglichst handverlegbar sein und auf oder an federnden Auflageklötzen oder Abhängern bzw. Distanzstücken verlegt oder befestigt werden. Dadurch würden sich zunächst die Schallschutzeigenschaften der Bauteile deutlich verbessern. Ebenfalls kann in Abhängigkeit vom gewählten Material auch die Feuerwiderstandsfähigkeit der Bauteile erhöht werden. Der sich ergebende Zwischenraum kann aber auch genutzt werden, um die Gebäude zu heizen oder zu kühlen indem dort warme oder kalte Luft zirkuliert. Alle einen Raum umgebenden Flächen können also, soweit sie aus den beschriebenen Flächentragwerksmodulen bestehen, zur Klimatisierung aktiviert werden, wobei Luft als Wärmeenergieträger deutlich einfachere, robustere, wirtschaftlichere und flexiblere Installationen ermöglicht als die bislang meist genutzten Flüssigkeiten.

Eine besondere Anwendung der erfindungsgemäßen komplexen Bauwerkstragstrukturen kann bei Gebäuden mit Decken aus Primärschalentragwerken nach PCT/EP2018/000066 und gleichzeitiger Verwendung der Primärschalentragwerke als Wände in zweckmäßigen Dicken sein, Container neben der Nutzung zur Lagerung auch zum Transport von Dingen durch das gesamte Gebäude und später darüber hinaus zu verwenden.

Dazu werden diese Container auch vertikal durch die zweischaligen Wände bewegt. So können z.B. auch Güterzustellungen an Gebäudenutzer von der Straße oder von einem Drohnenlandeplatz auf dem Gebäudedach auf diesem Wege mehr oder weniger automatisiert in die Nutzungseinheit des Empfängers gelangen.

Bei entsprechender Größe dieser Container und damit einhergehender Vergrößerung des Abstandes zwischen den Sekundärschalen, die eventuell nur bereichsweise ausgeführt wird, können die Container auch ersetzt werden durch Kapseln zum Personentransport oder diese in sich aufnehmen. Die Personenkapseln sowie auch die Normalcontainer können dann zunächst innerhalb des Gebäudes bewegt werden und von dort zum Dach oder zu einer seitlichen Gebäudeöffnung um von einer Drohne oder einem anderen Flugobjekt aufgenommen und weiter transportiert zu werden. Alternativ können Container und Personenkapseln auch an zukünftig wahrscheinlich installierte, zentrale Transportsysteme, die unterirdisch, ebenerdig oder aufgeständert verlaufen können, an- oder eingekoppelt werden.

Die Bereiche zwischen den Sekundärschalen können in Bereichen von Gebäudeaußenwänden als Basis für Fassadenbegrünungen genutzt werden.

Eine weitere vorteilhafte Verwendung der erfindungsgemäßen Lösung ist darin zu sehen, dass die zusätzlichen, sekundärschalenparallelen Plattenebenen oder die Sekundärschalen 1 selbst außerdem für Reinigungsanlagen genutzt werden können. So kann z.B. Staub und Schmutz vom Fußboden bei Verwendung zweckmäßig perforierter Platten und spezieller, durchlässiger Textilbeläge in den Zwischenraum gesaugt und aus der Luft ausgefiltert werden.

Bei Hartböden könnten die bereichsweise zu erweiternden Fugen zwischen den zusätzlichen Platten oder den Sekundärschalen 1 genutzt werden zur Aufnahme von Sprühwischern und Ablaufrinnen.

Bei Inbetriebnahme der Anlage werden die Sprühwischer nach oben bewegt, aus integrierten Sprühdüsen wird Reinigungsflüssigkeit verteilt und mit den stabförmigen Wischern, die sich entweder um eine vertikale Achse drehen oder durch Linearantriebe über die Fläche der Platte bewegt werden, mit dem gelösten Schmutz und Staub in die Ablaufrinnen gewischt, die sich ebenfalls zwischen den Platten befinden.

Die Reinigungsflüssigkeit kann nach Filterung wiederverwendet werden. In Nassräumen kann die Reinigungsflüssigkeit auch aus separaten, verstellbaren Düsen, die sich in allen, den Raum umschließenden Flächen befinden können, verteilt werden.

Danach wird der gelöste Schmutz und Staub mit geeigneter, versprühter Flüssigkeit abgespült und von den Bodenwischern in die Ablaufrinnen befördert.

Die Trocknung des Inventars erfolgt durch Luft aus speziellen Düsen.

Die Bodenwischer sind dabei flexibel und mehrteilig ausgeführt, um auf dem Boden befindliche Hindernisse wie beispielsweise Möbel zu umgehen.

Eine weitere vorteilhafte Verwendung der erfindungsgemäßen Lösung besteht darin, dass die bereits beschriebenen Container ausgeführt werden als Pflanzbehälter und als Mini-Pflanzenfabriken zu nutzen sind.

Diese sind in zweckmäßiger Fläche und Wandhöhe ausgeführt, in denen sich Muttererde oder Pflanzsubstrat befindet und so Pflanzen angebaut werden können.

Die Belichtung erfolgt durch spezielle Lampen (z.B. LED), die Bewässerung kann manuell oder automatisch erfolgen. Diese Mini-Pflanzenfabriken werden vorzugsweise auf oder an Schienen in den Ebenen zwischen den Sekundärschalen der Flächentragwerksmodule bewegt, woraus sich auch ihre zweckmäßige Fläche ergibt. Der Zugang erfolgt durch Öffnungen in den Sekundärschalen durch die die Container direkt zugänglich sind oder in den Nutzraum gehoben, abgesenkt oder horizontal herausbewegt werden. Die Mini-Pflanzenfabriken zeichnen sich vor allem durch eine extrem hohe Produktivität und Ökologie aus. Die Pflanzen wachsen über das ganze Jahr mit geringem zusätzlichen Energieaufwand, sie nutzen Düngemittel und Wasser - anders als in der herkömmlichen Landwirtschaft - hochgradig aus und benötigen keine Schädlings- oder Unkrautvernichtungsmittel. Außerdem werden Gemüse und Früchte unmittelbar am Ort des Verbrauchs und vollkommen bedarfsgerecht erzeugt. Es erscheint auch denkbar und zweckmäßig, den Raum zwischen den Sekundärschalen für Aquarien, Terrarien oder zur Kleintierhaltung zu nutzen.

Bei den Mini-Pflanzenfabriken kann dann von einem zentralen Service- oder Bearbeitungsraum aus Aussaat, Anpflanzen und Pflege bewerkstelligt werden. Dem Verbraucher obliegt dann nur noch das Ernten.

Auch z.B. Lebensmittelmärkte könnten auf diese Weise ihre Decken-, Wand- und Bodenebenen nutzen.

Gebäude in der hier vorgeschlagenen Bauweise zeichnen sich im Vergleich zu herkömmlich hergestellten Gebäuden vor allem durch ihre extrem hohe Gesamtstabilität und lokale Steifigkeit sowie - vor allem bei entsprechender Materialwahl - ihr sehr geringes Eigengewicht aus.

Vorteilhafterweise kann die erfindungsgemäße Lösung dazu genutzt werden, um einen Beitrag zur Lösung der drei bereits genannten aktuellen Probleme wie schlechte, uneinheitliche Baugrundverhältnisse, steigende Meer- oder Grundwasserspiegel und Erdbeben zu leisten.

Dazu wird vorgeschlagen, den unteren Bereich des Gebäudes, also die Sohlfläche und die aufgehenden Wände von der Sohle bis in zweckmäßige Höhe z.B. durch eine äußere Beschichtung oder Verkleidung flüssigkeitsdicht auszuführen. In diesem Bereich können ggf. mehrere Primärschalen übereinander angeordnet und wie zuvor beschrieben z.B. zur Pflanzenproduktion genutzt werden. Im untersten Bereich befinden sich eine größere Anzahl unabhängig zu befüllender und zu entleerender Flüssigkeitstanks oder Luftkissen, die gleichmäßig über die Grundfläche verteilt werden. Das Gebäude wird nun in einem sehr stabilen, oben offenen, ebenfalls flüssigkeitsdichten Trog, dessen Innenflächen den jeweils korrespondierenden Außenflächen des Gebäudes zuzüglich eines zweckmäßigen Abstandes entsprechen, errichtet. Der Trog sollte auch aus Flächentragwerksmodulen, beispielsweise wie in der PCT/EP2018/000066 beschrieben, hergestellt werden. Nach Errichtung des Gebäudes werden im Raum zwischen den Innenwänden des Trogs und den Außenwänden des Gebäudes z.B. flexible Flüssigkeits- oder Luftkissen, die ebenfalls unabhängig befüllt oder entleert werden können fixiert oder längenverstellbare, stabförmige Elemente eingebaut mit denen der Abstand zwischen Troginnen- und Gebäudeaußenwand geregelt werden kann. Schließlich wird der Trog bis in zweckmäßige Höhe mit Wasser oder einer anderen geeigneten Flüssigkeit gefüllt bis das Gebäude schwimmt. Dabei wird die horizontale Lage des Gebäudes ständig überwacht und durch unterschiedliches Befüllen und Entleeren der im Gebäude befindlichen Flüssigkeitstanks oder Luftkissen sowie der seitlichen Flüssigkeits- oder Luftkissen bzw. der Längenverstellung der Stabelemente geregelt. Die Höhenlage des Gebäudes kann durch die beschriebenen Regelmechanismen sowie durch die Änderung des Flüssigkeitsstandes im Trog ebenfalls angepasst werden. Bei ungünstigen Baugrundverhältnissen können so Setzungen und Schiefstellungen infolge ungleichmäßiger Setzungen kompensiert werden.

Bei Erdbeben wird davon ausgegangen, dass infolge der Stabilität und der Massenträgheit des Gebäudes sowie der gleichzeitig sehr geringen und dabei regelbaren Gründungseinspannung der Energieeintrag in die Gebäudestruktur ausreichend gering ist, um Schäden zu vermeiden.

### Ordnungszahlen:

- 1: Sekundärschalen
- 2: Eckwinkel
- 3: Diagonalen
- 4: Rahmen als Ersatz für Sekundärschalen
- 5: Verbindungsplatten mit Bohrungen 5.1, Schraubengarnituren 5.2 und Verbindungsplatten mit orthogonaler Ergänzung 5.3
- 6: Zusätzliche Bohrungen in den Eckwinkeln 2
- 7: Zylinderstifte für Diagonalen- oder Ersatzrahmenanschlüsse mit Splint 7.1
- 8: Bereiche mit geringerer Sekundärschalendicke
- 9: Ebene Fachwerke

## Patentansprüche

1. Aus komplexen Bauwerkstragstrukturen gebildete Gebäude und Bauwerke, bei denen aus einzelnen zusammengesetzten Flächentragwerksmodulen zweischalige Flächentragwerke in Form von Primärschalentragwerken mit zweiachsiger Fachwerktragwirkung und Scheibentragwirkung gebildet sind, wobei jedes Flächentragwerksmodul aus zwei Sekundärschalenelementen (1), sowie aus statisch notwendigen Füllstäben, welche Eckwinkel (2) und Diagonalen (3) umfassen, besteht, wobei die zwei Sekundärschalenelemente (1) beabstandet zueinander liegen und das Flächentragwerksmodul an zwei gegenüberliegenden Seiten begrenzen, wobei die komplexen Bauwerkstragstrukturen mittels Anschlusslösungen in den Ecken der Flächentragwerksmodule unter möglichem Zufügen ergänzender Bauteile wie ebener Fachwerke (9) gebildet sind, wobei die Gebäude und Bauwerke so konstruiert sind, dass während der Nutzung alle Hauptbauteile unabhängig von ihrer Ausrichtung und Lage und auch über mehrere Geschosse, bei denen dies zweckmäßig ist, an der Ableitung der Lasten beteiligt werden und so eine hohe Effizienz und Steifigkeit der Tragstruktur gebildet wird,
**dadurch gekennzeichnet, dass**
in den Gebäuden und Bauwerken die im Inneren der Primärschalentragwerke vorhandenen Installations- und Verwahrräume im gesamten Gebäude miteinander verbunden sind und diese für die Aufbewahrung von Verwahrcontainern und/oder zum horizontalen und vertikalen Transport von Containern, Dingen oder Personen durch das gesamte Gebäude nutzbar sind, wobei die Sekundärschalen (1) der Flächentragwerksmodule teilweise durch umlaufende Rahmen (4) ersetzt sind.

2. Aus komplexen Bauwerkstragstrukturen gebildete Gebäude und Bauwerke nach Anspruch 1, welche aus Flächentragwerksmodulen gebildet sind, die Anschlüsse zur Verbindung benachbarter Module aufweisen, welche in beiden schalenparallelen Richtungen sowie zusätzlich optional in dazu orthogonaler Richtung dadurch realisiert sind, dass an den Außenseiten von Verbindungstaschen Winkelprofile die nach Stand der Technik verwendeten Flachstäbe ersetzt, deren zusätzlicher Schenkel jeweils an der Modulaußenseite schalenparallel angeordnet ist und in dem sich entsprechende Anschlussbohrungen befinden und bei welchen die Übertragung der Längskräfte in den Sekundärschalenebenen sowie der Querkräfte zwischen den Flächentragwerksmodulen durch parallel zu und außerhalb der Sekundärschalen (1) in den Knoten der Tragstruktur aufliegende Verbindungsplatten (5) zweckmäßiger Form und Größe, die auch in entsprechende Vertiefungen (8) in den Sekundärschalen versenkt werden können und mit korrespondierenden Bohrungen (5.1) in den Verbindungsplatten (5) und den Sekundärschalen (1) mit Schrauben einschließlich Scheiben und Muttern (5.2) erfolgt, wobei die Verbindung zu orthogonal angeordneten Modulen oder ergänzenden Bauteilen durch entsprechend ergänzte Verbindungsplatten (5.3) realisiert wird.

3. Aus komplexen Bauwerkstragstrukturen gebildete Gebäude und Bauwerke nach einem der vorhergehenden Ansprüche, bei welchen im Flächentragwerksmodulaufbau die Diagonalen (3) separat mittels kurzen Zylinderstiften (7) mit Splinten (7.1) oder Teilgewinden an den Eckwinkeln angeschlossen sind und ein geschlossener Rahmen (4) die Diagonalen (3) ersetzt.

4. Aus komplexen Bauwerkstragstrukturen gebildete Gebäude und Bauwerke nach einem der vorhergehenden Ansprüche, bei welchen zur bedarflichen Verstärkung des Verbindungsplattenanschlusses zur Übertragung der Längskräfte in Sekundärschalenebene sowie der Querkräfte zwischen den Flächentragwerksmodulen in den senkrecht zur Schalenebene verlaufenden Eckwinkeln (2) in unmittelbarer Nähe der beiden Enden und so weit wie nötig jeweils in Richtung der Stabmitte versetzt, neben den Diagonalenanschlüssen (7, 7.1) zusätzliche Bohrungen (6) angeordnet sind, die zum orthogonalen Decke-Wand-Anschluss ganz oder zusätzlich genutzt werden können, wenn in der Sekundärschale (1) des orthogonal anzuschließenden Flächentragwerkmoduls entsprechende Bohrungen (5.1) vorgesehen sind oder zusätzlich ausgeführt werden.

5. Aus komplexen Bauwerkstragstrukturen gebildete Gebäude und Bauwerke nach Anspruch 1, bei welcher die sich im Inneren der Primärschalentragwerke befindlichen und beweglichen Container als Pflanzbehälter für eine Nutzung als Pflanzenfabrik ausgeführt sind und in zweckmäßiger Fläche und Wandhöhe so ausgeführt sind, dass sich in Ihnen Muttererde, Pflanzsubstrat oder Nährlösung zum Pflanzenanbau befindet, wobei eine künstliche Belichtung und manuelle oder automatische Bewässerung erfolgt und die Pflanzcontainer vorzugsweise auf oder an Schienen oder Rollbahnen in der Ebene zwischen den Sekundärschalen (1) der Flächentragwerksmodule bewegt werden und der Zugang durch Öffnungen in den Sekundärschalen (1) direkt erfolgt oder durch die die Container in den Nutzraum gehoben, abgesenkt oder horizontal herausbewegt werden.

6. Aus komplexen Bauwerkstragstrukturen gebildete Gebäude und Bauwerke nach Anspruch 1 zum Einsatz bei steigendem Meer- oder Grundwasserspiegel, schlechtem Baugrund und Erdbeben, wobei der untere Bereich des zu erstellenden Gebäudes, also die Sohlfläche und die aufgehenden Wände von der Sohle bis in zweckmäßige Höhe durch eine äußere Beschichtung oder Verkleidung flüssigkeitsdicht auszuführen ist und in diesem Bereich mehrere Primärschalen übereinander anzuordnen sind und unterhalb oder im untersten Bereich des zu erstellenden Gebäudes eine größere Anzahl unabhängig zu befüllender und zu entleerender Flüssigkeitstanks oder Luftkissen angeordnet sind, welche gleichmäßig über die Grundfläche verteilt sind und das Gebäude in einem stabilen, oben offenen, ebenfalls flüssigkeitsdichten Trog, dessen Innenflächen den jeweils korrespondierenden Außenflächen des Gebäudes zuzüglich eines zweckmäßigen Abstandes entsprechen, aus Flächentragwerksmodulen errichtet wird und nach Errichtung des Gebäudes im Raum zwischen den Innenwänden des Trogs und den Außenwänden des Gebäudes z.B. flexible Flüssigkeits- oder Luftkissen, die ebenfalls unabhängig befüllt oder entleert werden können, fixiert oder längenverstellbare, stabförmige Elemente eingebaut werden, mit denen der Abstand zwischen Troginnen- und Gebäudeaußenwand zu regeln ist und in einem nächsten Schritt der Trog bis in zweckmäßige Höhe mit Wasser oder einer anderen geeigneten Flüssigkeit so aufgefüllt wird, dass das Gebäude schwimmt und dabei die horizontale Lage des Gebäudes ständig überwacht und durch unterschiedliches Befüllen und Entleeren der im Gebäude befindlichen Flüssigkeitstanks oder Luftkissen sowie der seitlichen Flüssigkeits- oder Luftkissen bzw. der Längsverstellung der Stabelemente geregelt wird, wobei die Höhenlage des Gebäudes durch die beschriebenen Regelmechanismen sowie die Änderung des Flüssigkeitsstandes im Trog ebenfalls anzupassen ist und dass bei Erdbeben infolge der Stabilität und Massenträgheit des Gebäudes bei gleichzeitig temporär geringer und dabei durch Veränderung der Federsteifigkeit der abstandsbestimmenden Elemente zwischen Gebäude und Trog regelbarer Gründungseinspannung der Energieeintrag in die Gebäudestruktur gering ist.

## Claims

1. Buildings and structures formed from complex load-bearing structures, in which double-shell surface structures in the form of primary shell structures with two-axis truss load-bearing effect and panel load-bearing effect are formed from individual composite surface structure modules, each surface structure module consisting of two secondary shell elements (1) and statically necessary filler bars comprising corner angles (2) and diagonals (3), the two secondary shell elements (1) being spaced apart from each other and delimiting the surface support structure module on two opposite sides, the complex building support structures being formed by means of connection solutions in the corners of the surface support structure modules, possibly with the addition of supplementary components such as flat trusses (9), the buildings and structures being designed in such a way that, during use, all main components, regardless of their orientation and position and also across several storeys where this is appropriate, are involved in the distribution of loads, thus creating a highly efficient and rigid supporting structure,
**characterised in that**
in the buildings and structures, the installation and storage rooms inside the primary shell structures are interconnected throughout the building and can be used for the storage of storage containers and/or for the horizontal and vertical transport of containers, objects or persons throughout the building, whereby the secondary shells (1) of the surface support structure modules are partially replaced by surrounding frames (4).

2. Buildings and structures formed from complex building support structures according to claim 1, which are formed from surface support modules that have connections for connecting adjacent modules, which are realised in both directions parallel to the shell and additionally optionally in a direction orthogonal thereto by means of angle profiles on the outer sides of connection pockets angle profiles, replacing the flat bars used in the prior art, whose additional leg is arranged parallel to the shell on the outside of the module and in which corresponding connection holes are located, and in which the transmission of longitudinal forces in the secondary shell planes and of transverse forces between the surface support modules is achieved by parallel to and outside the secondary shells (1) in the nodes of the supporting structure, which can also be sunk into corresponding recesses (8) in the secondary shells and with corresponding holes (5.1) in the connecting plates (5) and the secondary shells (1) with screws including washers and nuts (5.2), whereby the connection to orthogonally arranged modules or complementary components is realised by means of correspondingly supplemented connecting plates (5.3).

3. Buildings and structures formed from complex load-bearing structures according to one of the preceding claims, in which, in the surface structure module design, the diagonals (3) are connected separately to the corner angles by means of short cylindrical pins (7) with split pins (7.1) or partial threads, and a closed frame (4) replaces the diagonals (3).

4. Buildings and structures formed from complex building support structures according to one of the preceding claims, in which, for the necessary reinforcement of the connecting plate connection for the transmission of longitudinal forces in the secondary shell plane and of the transverse forces between the surface support modules in the corner angles running perpendicular to the shell plane (2) in the immediate vicinity of the two ends and offset as far as necessary in the direction of the centre of the bar, additional holes (6) are arranged next to the diagonal connections (7, 7.1), additional holes (6) are arranged which can be used entirely or additionally for the orthogonal ceiling-wall connection if corresponding holes (5.1) are provided or additionally executed in the secondary shell (1) of the surface structure module to be connected orthogonally.

5. Buildings and structures formed from complex building support structures according to claim 1, in which the movable containers located inside the primary shell structures are designed as plant containers for use as a plant factory and are designed with a suitable area and wall height so that they can hold topsoil, plant substrate or nutrient solution for plant cultivation, whereby artificial lighting and manual or automatic irrigation are provided and the plant containers are preferably moved on or along rails or roller tracks in the plane between the secondary shells (1) of the surface support structure modules, and access is provided directly through openings in the secondary shells (1) or through which the containers are lifted, lowered or moved horizontally out into the usable space.

6. Buildings and structures formed from complex building support structures according to claim 1 for use in the event of rising sea or groundwater levels, poor building ground and earthquakes, wherein the lower area of the building to be constructed, i.e. the base surface and the rising walls from the base to a suitable height, is to be made liquid-tight by means of an external coating or cladding, and several primary shells are to be arranged one above the other in this area, and a large number of liquid tanks or air cushions that can be filled and emptied independently are arranged below or in the lowest area of the building to be constructed, which are distributed evenly over the base area and correspond to the building in a stable, open-top, equally liquid-tight trough, the inner surfaces of which correspond to the respective outer surfaces of the building plus an appropriate distance corresponding to the corresponding outer surfaces of the building plus a suitable distance, and after the building has been erected, flexible liquid or air cushions, which can also be filled or emptied independently, are installed in the space between the inner walls of the trough and the outer walls of the building, to regulate the distance between the inner wall of the trough and the outer wall of the building, and in a next step, the trough is filled with water or another suitable liquid to an appropriate height so that the building floats, while constantly monitoring the horizontal position of the building and regulating it by filling and emptying the liquid tanks or air cushions located in the building and the lateral liquid or air cushions or by adjusting the length of the rod elements, whereby the height of the building is also adjusted by the control mechanisms described and by changing the liquid level in the trough, and that in the event of an earthquake, the stability and inertia of the building, combined with a temporarily low foundation restraint that can be adjusted by changing the spring stiffness of the distance-determining elements between the building and the trough, means that the energy input into the building structure is low.

## Revendications

1. Bâtiments et ouvrages formés de structures porteuses complexes, dans lesquels des modules de structure porteuse composés individuels sont assemblés pour former des structures porteuses à double coque sous forme de structures porteuses primaires à coque avec une action de treillis à deux axes et une action de panneau, chaque module de structure porteuse étant composé de deux éléments de coque secondaires (1) ainsi que de barres de remplissage nécessaires sur le plan statique, qui comprennent des équerres d'angle (2) et des diagonales (3), les deux éléments de coque secondaires (1) étant espacés l'un de l'autre et délimitant le module de structure porteuse sur deux côtés opposés, les structures porteuses complexes étant formées au moyen de solutions de raccordement dans les angles des modules de structure porteuse, avec ajout éventuel d'éléments de construction supplémentaires tels que des treillis plans (9), les bâtiments et les ouvrages étant construits de telle sorte que, pendant leur utilisation, tous les éléments de construction principaux, indépendamment de leur orientation et de leur emplacement, et également sur plusieurs étages lorsque cela est approprié, participent à la répartition des charges, ce qui confère à la structure porteuse une efficacité et une rigidité élevées,
**caractérisé en ce que**
dans les bâtiments et les ouvrages, les locaux techniques et de stockage situés à l'intérieur des structures primaires en coque sont reliés entre eux dans l'ensemble du bâtiment et peuvent être utilisés pour le stockage de conteneurs de stockage et/ou pour le transport horizontal et vertical de conteneurs, d'objets ou de personnes à travers l'ensemble du bâtiment, les coques secondaires (1) des modules de structure porteuse plane sont partiellement remplacées par des cadres périphériques (4).

2. Bâtiments et ouvrages formés de structures porteuses complexes selon la revendication 1, qui sont formés de modules de structure porteuse plane comportant des raccords pour relier des modules voisins, qui sont réalisés dans les deux directions parallèles à la coque et, en outre, de manière optionnelle, dans une direction orthogonale à celles-ci, en ce que, sur les côtés extérieurs des poches de raccordement remplacent les barres plates utilisées dans l'état de la technique, dont la branche supplémentaire est disposée parallèlement à la coque sur le côté extérieur du module et dans laquelle se trouvent des trous de raccordement correspondants, et dans lesquels la transmission des forces longitudinales dans les plans de coque secondaires ainsi que des forces transversales entre les modules de structure porteuse plane est assurée par parallèlement et à l'extérieur des coques secondaires (1) dans les nœuds de la structure porteuse, des plaques de liaison (5) de forme et de taille appropriées, qui peuvent également être enfoncées dans des renfoncements correspondants (8) dans les coques secondaires et avec des trous correspondants (5.1) dans les plaques de liaison (5) et les coques secondaires (1) à l'aide de vis, y compris des rondelles et des écrous (5.2), la liaison avec des modules disposés orthogonalement ou des composants complémentaires étant réalisée à l'aide de plaques de liaison (5.3) complétées en conséquence.

3. Bâtiments et ouvrages formés de structures porteuses complexes selon l'une des revendications précédentes, dans lesquels, dans la structure modulaire porteuse plane, les diagonales (3) sont raccordées séparément aux angles à l'aide de goupilles cylindriques courtes (7) avec des goupilles fendues (7.1) ou des filetages partiels, et un cadre fermé (4) remplace les diagonales (3).

4. Bâtiments et ouvrages formés à partir de structures porteuses complexes selon l'une des revendications précédentes, dans lesquels, pour renforcer si nécessaire le raccordement des plaques de liaison afin de transmettre les forces longitudinales dans le plan de la coque secondaire ainsi que les forces transversales entre les modules de structure porteuse plane dans les angles d'angle perpendiculaires au plan de la coque (2) à proximité immédiate des deux extrémités et décalés autant que nécessaire vers le centre de la barre, à côté des raccords diagonaux (7, 7.1), qui peuvent être utilisés entièrement ou en complément pour la liaison orthogonale plafond-mur, lorsque des perçages correspondants (5.1) sont prévus ou réalisés en complément dans la coque secondaire (1) du module de structure plane à raccorder orthogonalement.

5. Bâtiments et ouvrages formés de structures porteuses complexes selon la revendication 1, dans lesquels les conteneurs mobiles situés à l'intérieur des structures porteuses primaires sont conçus comme des bacs à plantes destinés à être utilisés dans une usine de culture et sont dimensionnés en termes de surface utile et de hauteur de paroi de manière à pouvoir contenir de la terre végétale, du substrat de culture ou une solution nutritive pour la culture des plantes, un éclairage artificiel et un arrosage manuel ou automatique étant assurés, et les bacs à plantes étant de préférence déplacés sur ou le long de rails ou de convoyeurs à rouleaux dans le plan entre les coques secondaires (1) des modules de structure porteuse plane, et l'accès s'effectuant directement par des ouvertures dans les coques secondaires (1) ou par lesquelles les conteneurs sont soulevés, abaissés ou déplacés horizontalement dans l'espace utile.

6. Bâtiments et ouvrages formés de structures porteuses complexes selon la revendication 1, destinés à être utilisés en cas d'élévation du niveau de la mer ou de la nappe phréatique, de mauvaises conditions de sol et de tremblements de terre, la partie inférieure du bâtiment à construire, c'est-à-dire la surface de base et les murs montants depuis la base jusqu'à une hauteur appropriée, doit être réalisée de manière étanche aux liquides à l'aide d'un revêtement ou d'un habillage extérieur, et plusieurs coques primaires doivent être disposées les unes au-dessus des autres dans cette zone, et un grand nombre de réservoirs de liquide ou de coussins d'air pouvant être remplis et vidés indépendamment les uns des autres sont disposés sous ou dans la zone la plus basse du bâtiment à construire, qui sont répartis uniformément sur la surface de base et qui correspondent aux surfaces extérieures correspondantes du bâtiment, plus une distance appropriée, et après la construction du bâtiment, des coussins flexibles de liquide ou d'air, qui peuvent également être remplis ou vidés indépendamment, sont fixés ou des éléments en forme de tige réglables en longueur sont installés dans l'espace entre les parois intérieures de l'auge et les parois extérieures du bâtiment, ou des éléments en forme de tiges réglables en longueur, permettant de régler la distance entre la paroi intérieure de la cuve et la paroi extérieure du bâtiment, et, dans une étape suivante, la cuve est remplie d'eau ou d'un autre liquide approprié jusqu'à une hauteur appropriée, de sorte de manière à ce que le bâtiment flotte, tout en surveillant en permanence la position horizontale du bâtiment et en la régulant par le remplissage et la vidange variables des réservoirs de liquide ou des coussins d'air situés dans le bâtiment, ainsi que des coussins de liquide ou d'air latéraux ou par le réglage longitudinal des éléments en forme de tiges, la hauteur du bâtiment devant également être ajustée à l'aide des mécanismes de régulation décrits et en modifiant le niveau de liquide dans la cuve, et que, en cas de tremblement de terre, grâce à la stabilité et à l'inertie du bâtiment, l'apport d'énergie dans la structure du bâtiment est faible et temporaire, et peut être réglé en modifiant la rigidité des ressorts des éléments déterminant la distance entre le bâtiment et la cuve. est faible.
